# FASCICULE DE BREVET EUROPEEN

(11) **EP 1 820 071 B1**
(45) Date de publication et mention de la délivrance du brevet: **07.05.2008**
(21) Numéro de dépôt: 05803063.6
(22) Date de dépôt: 11.11.2005
(51) Int. Cl.: G04G 9/00, G02B 6/00

(54) **DISPOSITIF ELECTRONIQUE COMPORTANT UN GUIDE OPTIQUE MUNI D'EXTRACTEUR OPTIQUES ILLUMINES SEQUENTIELLEMENT**
ELEKTRONISCHE VORRICHTUNG MIT EINEM LICHTWELLENLEITER, DER MIT MINDESTENS ZWEI GRUPPEN VON FOLGERICHTIG BELEUCHTETEN OPTISCHEN AUSZIEHERN AUSGERÜSTET IST
ELECTRONIC DEVICE COMPRISING A LIGHT GUIDE PROVIDED WITH AT LEAST TWO INTERLEAVED SEQUENTIALLY ILLUMINATED LIGHT EXTRACTOR GROUPS

(30) Priorité: 02.12.2004 EP 04028559
(43) Date de publication de la demande: 22.08.2007
(73) Titulaire: ASULAB S.A., 2074 Marin (CH)
(72) Inventeur: WINKLER, Pascal, CH-2072 Saint-Blaise (CH)
(74) Mandataire: Ravenel, Thierry Gérard Louis
(86) Numéro de dépôt international: PCT/EP2005/055928
(87) Numéro de publication internationale: WO 2006/058834

(56) Documents cités:
- EP-A- 0 282 934
- EP-A- 0 616 922
- WO-A-20/04097773
- BE-A- 498 065
- BE-A- 671 105
- FR-A- 992 254
- JP-A- 8 271 650
- US-A- 1 930 359
- US-A- 4 834 475
- US-A- 5 743 616
- US-B1- 6 473 554
- PATENT ABSTRACTS OF JAPAN vol. 007, no. 168 (P-212), 23 juillet 1983 (1983-07-23) & JP 58 075085 A (SUWA SEIKOSHA KK), 6 mai 1983 (1983-05-06)

## Description

### DOMAINE TECHNIQUE

La présente invention concerne un dispositif électronique tel qu'une pièce d'horlogerie comportant une boîte fermée par une glace et à l'intérieur de laquelle est logé un dispositif optique destiné à former une image figurative visible au travers de ladite glace.

### ARRIÈRE-PLAN TECHNOLOGIQUE

Des pièces d'horlogerie de ce type sont connues de l'art antérieur. A titre d'exemple, la demande de brevet EP 0 786 685 A1, déposée le 16 janvier 1997 au nom de SMH Management Services AG, décrit une pièce d'horlogerie comportant un dispositif d'affichage d'un motif décoratif coloré. Ce document prévoit la mise en oeuvre d'une valve optique située entre un film sur lequel est imprimé le motif décoratif et la glace de la pièce d'horlogerie. Lorsque la valve optique n'est pas alimentée en énergie électrique, elle apparaît noire tandis que lorsqu'elle est alimentée, elle devient transparente rendant ainsi visible le motif décoratif.

Un tel système présente toutefois un certain nombre d'inconvénients, dont notamment un coût de fabrication important. La valve optique est préférablement réalisée sous la forme d'une cellule à cristaux liquides portant des électrodes transparentes sur chacune de ses faces principales permettant la polarisation des cristaux liquides. Ainsi, le dépôt des électrodes sur les faces de la cellule fait appel à un procédé dont les coûts sont non négligeables, en particulier si le système optique est destiné à être mis en oeuvre sur un dispositif pour le grand public à bas prix de revient. En outre, un tel système optique présente une complexité importante en termes de connectique électrique en ce qui concerne l'alimentation électrique des électrodes de commande des cristaux liquides.

Le document WO 2004/09773 décrit un dispositif électronique comportant des guides optiques et des sources lumineuses activées séquentiellement.

### RÉSUMÉ DE L'INVENTION

La présente invention a pour but principal de pallier les inconvénients susmentionnés de l'art antérieur en fournissant un dispositif, notamment pour une pièce d'horlogerie, permettant l'affichage d'un motif décoratif dont la mise en oeuvre peut être effectuée à moindre coût.

Les caractéristiques du dispositif électronique selon l'invention sont définies par les revendications de la présente demande.

Le guide optique selon la présente invention peut être disposé sur le cadran de la pièce d'horlogerie, peut remplir la fonction de cadran, de manière alternative, ou encore être réalisé directement dans la glace de la pièce d'horlogerie.

De manière préférée, la source lumineuse est disposée en périphérie de la boîte de manière à ne pas être apparente au travers de la glace, pour des raisons esthétiques évidentes.

Grâce aux caractéristiques susmentionnées, la pièce d'horlogerie conformément à l'invention présente un affichage attractif pour son porteur du fait que le motif décoratif, ou image figurative, ainsi obtenu est lumineux lorsque la source lumineuse est alimentée, alors que le guide optique est quasiment invisible lorsque la source lumineuse n'est pas alimentée.

On peut avantageusement prévoir un grand nombre de variantes de réalisation du dispositif optique susmentionné.

En particulier, on peut prévoir la formation d'une image figurative multicolore par la mise en oeuvre d'une pluralité de groupes ou réseaux d'extracteurs dans le guide optique, chaque groupe d'extracteurs étant associé à sa propre source lumineuse.

D'autre part, on peut également prévoir l'affichage d'animations à une seule couleur ou multicolores, sur la base de la variante ci-dessus, en alimentant les sources lumineuses de manière séquentielle.

Les différents groupes d'extracteurs peuvent être agencés dans des régions différentes du guide optique ou encore être entrelacés dans une même région. On peut prévoir, de manière alternative ou complémentaire, la superposition de deux guides optiques ou plus, chacun des guides optiques portant au moins un groupe d'extracteurs.

D'autres variantes de réalisation seront abordées dans la description détaillée qui suit.

### BRÈVE DESCRIPTION DES DESSINS

D'autres caractéristiques et avantages de la présente invention apparaîtront plus clairement à la lecture de la description détaillée qui suit, faite en référence aux dessins annexés donnés à titre d'exemples non limitatifs et dans lesquels:
- la figure 1 représente une vue en perspective éclatée et schématique des moyens d'affichage d'une pièce d'horlogerie à affichage analogique selon un premier mode de réalisation préféré de la présente invention;
- la figure 2 représente une vue en coupe du guide optique représenté sur la figure 1 ;
- la figure 2bis est une vue similaire à celle de la figure 2 qui représente une variante de réalisation dans laquelle la source lumineuse est orientée orthogonalement à l'une des faces étendues du guide de lumière ;
- les figures 3a, 3b, 3c et 3d représentent de manière schématique un exemple d'images formées successivement pour définir une animation, et
- la figure 4 représente une vue en coupe simplifiée d'une pièce d'horlogerie selon une variante de réalisation de la présente invention.

### DESCRIPTION DÉTAILLÉE

Les figures 1 et 2 représentent des vues schématiques respectivement en perspective et en coupe d'un guide optique 1 selon la présente invention.

Sur la figure 1, on a représenté une disposition possible du guide optique 1 dans une pièce d'horlogerie, à savoir entre le cadran 2 et les aiguilles des heures 3 et des minutes 4. Le cadran 2 et les aiguilles 3 et 4 sont de type conventionnel, le cadran 2 portant des index 5 pour indiquer la position des heures.

Le cadran et le guide optique comportent chacun une ouverture centrale 6, respectivement 7, pour permettre le passage des moyens d'entraînement des aiguilles 3 et 4, c'est-à-dire de la roue des heures et de la chaussée (non représentées sur la figure 1 dans un souci de clarté).

Dans le mode de réalisation représenté sur la figure 1, le guide optique 1 fonctionne en collaboration avec trois diodes 8, identiques ou, éventuellement, de couleurs différentes, dans le but de former une image figurative visible au-dessus du cadran 2 de la pièce d'horlogerie.

Du point de vue du principe de base, une seule diode 8 suffit pour former, en association avec un réseau d'extracteurs optiques tels que décrits plus loin, une image figurative.

De manière préférée, le couplage optique entre le faisceau lumineux émis par chacune des diodes 8 avec le guide optique 1 est effectué au travers d'une surface d'entrée 9. Les surfaces d'entrée 9 présentent chacune sensiblement la forme d'une portion d'enveloppe de cylindre, de manière que les faisceaux émis par les diodes sont réfractés à l'entrée dans le guide optique. Ainsi, l'ouverture angulaire de chacun des faisceaux lumineux se trouve augmentée pour permettre de couvrir la majeure partie de la surface du guide optique.

Le guide optique 1 présente deux faces principales étendues 10 et 11, représentées sur la figure 1 sensiblement en forme de disques à titre illustratif non limitatif, reliées l'une à l'autre par une face latérale 12 en forme générale d'anneau. Les surfaces d'entrée 9 de la lumière sont ménagées dans la surface latérale 12.

Le principe de fonctionnement du système optique décrit en relation avec la figure 1 est schématisé sur la figure 2, sur laquelle le guide optique 1 est montré seul dans une vue en coupe transversale, suivant un plan coupant l'une des diodes 8.

Conformément à la présente invention, le guide optique 1 comporte une pluralité d'extracteurs optiques 19, dont un seul est visible sur la figure 2, ménagés sur la face étendue 11 située du côté du cadran 2.

Les extracteurs optiques 19, dont chacun présente au moins une surface de réflexion 20, sont répartis suivant un réseau prédéfini sur la face étendue 11, un tel réseau étant défini pour correspondre à une image figurative bien précise, tel qu'exposé ci-dessous.

La surface de réflexion 20 présente une normale (n) orientée de façon à faire face à la diode 8 correspondante, avec un certain angle prédéfini. Ainsi, une certaine proportion des faisceaux lumineux émis par la diode 8 tombe sur la surface de réflexion 20, soit en incidence directe, soit après une ou plusieurs réflexions préalables sur au moins l'une des faces étendues 10 et 11.

La proportion des faisceaux lumineux qui interagissent avec la surface de réflexion 20 peut être ajustée en fonction de certains paramètres géométriques d'un extracteur donné, en particulier en fonction de la distance séparant la diode 8 de la surface de réflexion 20 et de la hauteur de l'extracteur optique 19 par rapport à l'épaisseur du guide optique 1. L'homme du métier ne rencontrera pas de difficulté particulière pour adapter ces paramètres en fonction de ses besoins.

Dans un premier temps, en ce qui concerne le mode de réalisation le plus général de la pièce d'horlogerie selon la présente invention, tous les extracteurs optiques, prévus pour former une image figurative prédéfinie, présentent un même angle par rapport à la face étendue 11. Une telle caractéristique a pour conséquence que les faisceaux lumineux tombant sur les surfaces de réflexion 20 sont tous déviés dans une même direction. Ainsi, chaque surface de réflexion 20 du réseau donne lieu à la formation d'un faisceau lumineux réfléchi. L'ensemble des faisceaux lumineux réfléchis forme un réseau de faisceaux lumineux donnant lieu à une image figurative dans une direction donnée.

Dans le cas particulier représenté sur la figure 2, l'angle entre la surface de réflexion 20 et la face étendue 11 est sensiblement de 45 degrés, entraînant la formation d'une image figurative dans une direction sensiblement perpendiculaire à la face étendue. Ainsi, le porteur de la pièce d'horlogerie selon la présente invention peut voir une image lumineuse lorsqu'il en regarde le cadran dans une direction sensiblement normale, sous réserve bien entendu que les diodes 8 sont alimentées en énergie électrique.

Bien entendu, l'invention ne se limite pas à la formation d'une image figurative dans une direction perpendiculaire au cadran. On peut par exemple envisager de former l'image figurative dans une direction présentant un angle de l'ordre de 60 degrés par rapport au cadran, en direction de la position 6 heures, pour permettre au porteur de la visualiser sans tourner son avant-bras dans une mesure importante.

De manière générale, la direction de formation de l'image figurative est ajustée par l'angle que forme la surface de réflexion par rapport aux faisceaux lumineux incidents, la normale (n) de la surface de réflexion correspondant à la bissectrice des directions diode-surface de réflexion, d'une part, et surface de réflexion - observateur, d'autre part.

Le guide optique 1 peut être réalisé en tout matériau possédant les qualités requises, dont en particulier la transparence vis-à-vis de la propagation de la lumière, notamment dans le domaine visible. De manière préférée, on pourra réaliser le guide optique en un matériau plastique du type PMMA, par injection, par réplication, ou par tout autre procédé adapté, les avantages de ces solutions résidant principalement dans la facilité des procédés de fabrication correspondants et dans le bas prix de revient du produit obtenu.

D'après l'explication qui précède, on comprend que les surfaces de réflexion 20 constituent un ensemble de pixels permettant de former une image figurative. Par conséquent, plus les surfaces de réflexion sont de petites tailles, plus la résolution et donc la qualité de l'image sont bonnes.

Comme déjà suggéré, il convient de noter que plus la hauteur d'un extracteur optique est importante, plus sa surface efficace est grande et donc, plus la quantité de lumière extraite du guide optique à l'endroit correspondant est importante. Ainsi, il en ressort que l'intensité lumineuse de chacun des faisceaux lumineux réfléchis peut être finement ajustée par le biais des caractéristiques de l'extracteur optique correspondant. Sur la base de cet ajustement, il devient possible de former une image figurative en "niveaux de gris" (dans la couleur de la diode employée) sur la base d'une source lumineuse unique.

En ayant recours aux techniques de fabrication actuelles, il est envisageable de réaliser des extracteurs optiques présentant des dimensions de l'ordre de 10 µm. En outre, la surface de réflexion 20 peut présenter diverses formes, planes ou incurvées pour moduler la forme du faisceau réfléchi et le rendre légèrement divergent, par exemple.

De manière préférée, les extracteurs optiques appartenant à un même réseau présentent au moins une caractéristique géométrique commune, à savoir que la normale à la surface de réflexion est contenue dans un plan qui est à la fois perpendiculaire au guide optique 1 et à la surface d'entrée 9 correspondante. Cette caractéristique schématisée sur la figure 1 garantit que l'extraction de la lumière est optimale, ce qui est plus avantageux du point de vue de la consommation en énergie électrique de la pièce d'horlogerie dans laquelle le décor lumineux de la présente invention est mis en oeuvre.

La structure représentée sur la figure 1, mettant en oeuvre un guide optique 1 illuminé par trois sources lumineuses permet avantageusement de former une image multicolore.

Dans ce but, on prévoit que les sources lumineuses émettent des radiations lumineuses de couleurs respectives différentes, chacune de ces sources étant associée à son propre réseau d'extracteurs optiques.

Selon une variante de réalisation simple, chacun des trois réseaux d'extracteurs optiques peut être ménagé dans une région du guide optique 1 située à proximité de la diode 8 lui étant associée, tel que schématisé sur la figure 1.

De manière alternative, on peut prévoir que chacun des trois réseaux est étendu sur une partie importante de la surface totale du guide optique, ceux-ci étant éventuellement entrelacés. Un exemple d'image figurative obtenue avec une telle configuration est décrit ci-dessous, en relation avec la description détaillée des figures 3a, 3b, 3c et 3d.

Les figures 3a à 3c représentent de manière schématique l'image figurative formée par chacun de trois réseaux d'extracteurs optiques coopérant avec une source lumineuse donnée.

La pièce d'horlogerie correspondant aux schémas de la figure 3 comporte trois diodes 8, disposées sensiblement en regard des positions 6 heures (référence 8a sur la figure 3), 2 heures (référence 8b) et 10 heures (référence 8c).

Chacune des diodes 8a, 8b et 8c est associée à un réseau d'extracteurs optiques donné. La figure 3a représente l'image figurative formée, telle qu'elle apparaît au porteur de la pièce d'horlogerie selon la présente invention, lorsque la diode 8a est alimentée pour émettre de la lumière en direction du réseau qui lui est associé. De même, les figures 3b et 3c représentent les images figuratives respectivement formées lors du fonctionnement des diodes 8b et 8c. La figure 3d représente l'image figurative multicolore formée lorsque les trois diodes 8a, 8b et 8c sont alimentées simultanément.

Sur la base d'une telle structure à trois diodes et trois réseaux d'extracteurs optiques entrelacés, on peut prévoir une pluralité de modes de fonctionnement.

On peut par exemple programmer les circuits électroniques de la montre selon la présente invention de telle manière que les trois diodes 8a, 8b et 8c sont alimentées simultanément en réponse à l'activation d'un organe de commande par l'utilisateur. La fonction correspondante présente un intérêt au-delà du simple apport esthétique, en ce que l'image figurative formée est lumineuse et peut donc permettre au porteur de la montre de repérer la position des aiguilles alors qu'il se trouve dans un environnement sombre.

De manière alternative ou complémentaire, les circuits électroniques de la montre peuvent être programmés pour que les diodes 8a, 8b et 8c soient alimentées de manière séquentielle en réponse à une activation différente de l'organe de commande ou en réponse à l'activation d'un organe de commande supplémentaire. Il est bien entendu que la présente invention n'est pas limitée à la nature et aux modes de fonctionnement du ou des organes de commande.

Selon cette alternative, on constate que les trois réseaux d'extracteurs sont illuminés de manière séquentielle grâce à l'allumage séquentiel des diodes 8a, 8b et 8c.

A titre d'exemple, on pourra prévoir que les trois diodes sont alimentées simultanément en réponse à un choc détecté par un accéléromètre agencé dans la montre.

Suivant un mode de fonctionnement de type séquentiel, on obtient l'affichage d'une animation multicolore, à savoir le tir d'un feu d'artifice dans le cas de l'exemple représenté sur les figures 3a à 3d.

Sur la figure 3a, on a schématisé l'affichage de la première image figurative de l'animation, obtenue par la collaboration des faisceaux lumineux émis par la première diode 8a avec un premier réseau d'extracteurs optiques. Le porteur de la montre peut voir une image figurative lumineuse symbolisant la traînée laissée par des fusées au cours d'un feu d'artifice depuis le dessus du cadran.

Sur la figure 3b, on a schématisé l'affichage de la seconde image figurative de l'animation, obtenue par la collaboration des faisceaux lumineux émis par la seconde diode 8b avec un second réseau d'extracteurs optiques. Le porteur de la montre peut voir une image figurative lumineuse symbolisant les explosions principales des fusées tirées dans la première étape du déroulement du feu d'artifice.

Sur la figure 3c, on a schématisé l'affichage de la troisième image figurative de l'animation, obtenue par la collaboration des faisceaux lumineux émis par la troisième diode 8c avec un troisième réseau d'extracteurs optiques. Le porteur de la montre peut voir une image figurative lumineuse symbolisant des explosions secondaires des fusées.

Ainsi, lorsque les trois diodes 8a, 8b et 8c sont alimentées de manière séquentielle, le porteur de la montre peut visualiser le tir d'un feu d'artifice suivi de deux séries d'explosion.

L'homme du métier pourra bien entendu prévoir différentes variantes de l'animation qui vient d'être décrite sans sortir du cadre de la présente invention. On pourra par exemple prévoir que suite à l'affichage de la troisième image figurative de l'animation telle que décrite ci-dessus, les trois diodes 8a, 8b et 8c sont alimentées simultanément pour former l'image complète du feu d'artifice.

Par ailleurs, sur la base de la description qui précède, on peut prévoir un nombre important de variantes de réalisation de la pièce d'horlogerie à affichage d'un motif lumineux selon la présente invention.

A titre d'exemple, on peut agencer deux réseaux d'extracteurs optiques sur un même guide d'onde, pour lesquels les directions de réflexion des faisceaux lumineux sont différentes. Dans ce cas, on obtient la formation de deux images figuratives différentes, visibles depuis deux positions différentes. Suivant une variante de réalisation, on peut prévoir que les deux directions de réflexion présentent un angle entre-elles tel que les deux images formées constituent un stéréogramme lorsque l'observateur place ses yeux à une distance donnée au-dessus du guide optique.

Un exemple de mode de réalisation particulier est représenté sur la figure 4, de manière schématique, sous la forme d'une coupe transversale partielle d'une pièce d'horlogerie incorporant un dispositif d'affichage d'un motif lumineux selon la présente invention. Dans ce mode de réalisation, il est prévu d'entraîner un guide optique suivant un mouvement de rotation autour de l'axe d'entraînement des aiguilles des heures et des minutes.

Selon ce mode de réalisation particulier, la pièce d'horlogerie 40 comporte au moins une première et une seconde sources lumineuses 8 agencées pour émettre de la lumière à l'intérieur dudit guide optique suivant des directions d'émission différentes, des moyens supplémentaires 52, 54, 55 étant prévus pour entraîner le guide optique 51 en rotation de manière que la pluralité d'extracteurs optiques coopère alternativement avec la première et la seconde sources lumineuses 8.

La pièce d'horlogerie 40 électromécanique comporte un fond-carrure 41, fermé par une lunette 42 et une glace 43. Un mouvement électronique de type conventionnel a été schématisé par un bloc 44 pour ne pas encombrer la figure.

Le fond-carrure 41 peut être réalisé par moulage par injection de matière plastique, un tenon central 45 étant formé d'une pièce avec le fond-carrure, la fonction principale de ce dernier étant de porter la chaussée 46 et la roue des heures 47. La chaussée et la roue des heures sont liées de manière conventionnelle par le biais d'un mobile de minuterie 48, formé d'un pignon de minuterie 49 et d'une roue de minuterie 50.

Ces rouages sont surmontés d'un cadran 2, lui-même surmonté d'un guide optique 51 similaire au guide optique 1 décrit en relation avec la description de la figure 1. Le cadran et le guide optique peuvent être centrés par le tenon central 45 et/ou maintenus dans leurs positions axiales respectives par des moyens conventionnels (non représentés), comme par exemple en reposant sur des épaulements adaptés de la carrure.

Selon le présent mode de réalisation, il est prévu un mobile intermédiaire 52 supplémentaire, dont le pignon 53 engrène avec la roue de minuterie 50.

D'autre part, le guide optique 51 présente un épaulement 54 annulaire et perpendiculaire à ses faces étendues, disposé sur la périphérie du guide optique et s'étendant en direction du mouvement de la pièce d'horlogerie. L'épaulement 54 porte une denture 55 agencée sur sa surface interne et destinée à engrener avec la roue 56 du mobile intermédiaire 52. Du fait de la chaîne cinématique mise en oeuvre entre la chaussé et le guide optique, ce dernier peut être entraîné en rotation dans le même sens de rotation que les aiguilles indicatrices (non représentées).

En outre, il est prévu de disposer au moins une diode 8 dans un emplacement adapté de la carrure situé en regard du guide optique 51, des moyens de connexion électrique étant prévus pour relier les bornes électriques de la diode aux bornes d'alimentation de la pile (symbolisée avec la référence 57 sur la figure 4) utilisée pour l'alimentation électrique de la pièce d'horlogerie. La diode 8 est avantageusement disposée dans une région de la carrure recouverte par la lunette pour éviter qu'elle soit visible au travers de la glace de la pièce d'horlogerie.

De manière préférée, quatre diodes 8 sont agencées, respectivement, entre les positions 1 heure et 2 heures, entre les positions 4 heures et 5 heures, entre les positions 7 heures et 8 heures et, entre les positions 10 heures et 11 heures. Une ou plusieurs surfaces d'entrée 9 similaires à celles décrites en relation avec la description de la figure 1 peuvent être ménagées à des emplacements particuliers de la face latérale du guide optique 51. Dans le cas où quatre diodes sont agencées dans la pièce d'horlogerie, on prévoit entre une et quatre surfaces d'entrée 9.

En outre, on peut préférablement prévoir que les caractéristiques de la chaîne cinématique responsable de l'entraînement du guide optique sont telles que le guide optique 51 est entraîné à la même vitesse que l'aiguille des minutes.

Sur la base de la structure décrite ci-dessus, on peut mettre en oeuvre différents modes de fonctionnement en ce qui concerne la formation de motifs décoratifs.

Dans un mode de réalisation basique, on peut agencer un réseau d'extracteurs optiques 20 à l'intérieur d'une région correspondant à un quadrant de la surface totale du guide optique 51, ce quadrant étant par exemple disposé de telle manière que l'aiguille des minutes en constitue la bissectrice.

Suivant une mise en oeuvre préférée, les quatre diodes 8 émettent des faisceaux lumineux dans des couleurs différentes.

Lorsque le quadrant portant le réseau d'extracteurs optiques, appelé quadrant décoratif, est centré en regard de l'une des diodes 8, cette dernière étant alimentée pour émettre de la lumière, on obtient la formation d'un motif décoratif d'intensité lumineuse maximale. Lorsque le quadrant décoratif est dans une position différente de sa position centrée, telle qu'elle vient d'être définie, l'intensité lumineuse du motif décoratif formé diminue à mesure que le quadrant s'éloigne de la position centrée.

Ainsi, le porteur peut activer l'affichage du motif décoratif, par exemple par l'activation d'un organe de commande, le motif présentant une couleur et une intensité lumineuse dépendant de la position de l'aiguille des minutes par rapport au cadran de la pièce d'horlogerie.

Bien entendu, il est possible de se passer des surfaces d'entrée 9 si on souhaite lisser les variations de l'intensité lumineuse, c'est-à-dire que, dans ce dernier cas, la transmission depuis une diode dans le guide optique s'effectue de la même façon si le quadrant est dans sa position centrée ou non.

A l'inverse, lorsque des surfaces d'entrée 9 sont ménagées dans la face latérale du guide d'onde 51, la transmission de la lumière est optimale depuis une diode vers l'intérieur du guide optique lorsque l'une des surfaces d'entrée est située en regard de l'une des diodes. Lorsque le guide optique est entraîné en rotation, la diode considérée se trouve progressivement en regard de la face latérale de forme annulaire du guide optique, cette dernière étant moins favorable à la transmission de la lumière vers l'intérieur du guide optique. La différence de qualité de transmission de la lumière vers l'intérieur du guide optique se traduit par une variation importante de l'intensité lumineuse du motif décoratif formé. L'intensité lumineuse diminue ensuite progressivement alors que les surfaces de réflexion 20 sont de moins en moins orientées face à la diode 8.

Tandis que le guide optique tourne, le quadrant décoratif se rapproche de la diode suivante. Ainsi, lorsque cette dernière est alimentée, le motif décoratif se forme avec une intensité lumineuse croissante au fur et à mesure que la bissectrice du quadrant se rapproche de la diode.

On constate que, selon ce mode de réalisation, le réseau d'extracteurs optiques 20 agencé sur chaque quadrant décoratif coopère alternativement avec chacune des diodes 8. Ainsi, le réseau d'extracteurs optiques 20 agencé sur chaque quadrant est illuminé séquentiellement par chaque diode 8.

L'exemple qui vient d'être décrit est présenté à titre illustratif non limitatif. On peut prévoir, en alternative, que le motif décoratif recouvre une surface plus importante qu'un quadrant du guide optique. On peut également prévoir que le guide optique 51 comporte une pluralité de réseaux d'extracteurs optiques sans sortir du cadre de la présente invention, comme par exemple un réseau par quadrant permettant de former simultanément quatre motifs décoratifs, la couleur de chaque motif étant différente de celles des autres motifs.

D'autre part, on peut également prévoir un second guide optique (non représenté) superposé au guide optique 51 et asservi à la rotation de l'aiguille des heures. Dans ce but, on peut aménager un guide optique de ce type en le chassant directement sur le canon de la roue des heures avant de mettre l'aiguille des heures en place. De manière préférée, on peut disposer un jeu de diodes supplémentaires dans la carrure, en regard du guide optique supplémentaire.

De manière alternative, on peut envisager de remplacer les aiguilles des heures et des minutes par des disques tournants, de manière connue. Dans ce cas, la mise en oeuvre de la présente invention consiste à réaliser les disques d'indication de l'heure et de la minute sous la forme de deux guides optiques. Un premier des deux guides optiques comporte alors un réseau d'extracteurs optiques qui, lorsqu'ils sont illuminés, forment un motif lumineux présentant la forme d'une aiguille des heures. Le second guide optique comporte un réseau d'extracteurs optiques qui, lorsqu'ils sont illuminés, forment un motif lumineux présentant la forme d'une aiguille des minutes. On peut alors prévoir un jeu de trois ou quatre diodes régulièrement réparties autour du cadran de la montre pour illuminer les guides optiques avec un maximum de directions incidentes différentes.

L'homme du métier ne rencontrera pas de difficulté particulière pour prévoir le nombre de diodes nécessaires à la mise en oeuvre correcte du dispositif selon la présente invention en fonction de ses besoins et, notamment en fonction de la place libre dont il dispose sous la lunette pour disposer les diodes. On peut noter que du point de vue de la consommation et de l'encombrement, il est préférable de mettre en oeuvre un seul jeu de diodes, ceci étant possible lorsque la hauteur efficace d'émission du faisceau lumineux d'une diode est suffisante pour recouvrir sensiblement l'épaisseur des deux guides optiques réunis.

Selon une variante de réalisation représentée sur la figure 2bis, pour chaque source lumineuse on utilise une diode 8 qui est orientée orthogonalement à une face étendue 11 du guide optique 1, c'est-à-dire qu'elle émet des rayons lumineux dirigés globalement verticalement vers le haut, alors que dans le mode de réalisation représenté sur la figure 2, la diode 8 émet des rayons lumineux dirigés globalement orthogonalement à la face latérale 12.

La diode 8 est ici agencée sous le guide optique 1, toujours au voisinage de la face latérale 12. La surface d'entrée 9 est ici parallèle aux faces étendues 10, 11. De préférence, la portion périphérique 60 de la face étendue supérieure 10 du guide optique 1 est incurvée vers la face étendue inférieure 11 de manière que les rayons lumineux, qui sont émis par la diode 8 en direction de la périphérie du guide optique 1, puissent se réfléchir totalement sur la portion périphérique 60 et se diriger vers les surfaces de réflexion 20 associées à la diode 8.

Cette variante de réalisation permet d'utiliser des diodes 8 dites à émission vers le haut, ou "top emitting diode", relativement à la face de la plaque à circuits imprimés sur laquelle elles sont montées, par opposition aux diodes dites à émission latérale, ou "side emitting diode".

Du point de vue du fonctionnement de la pièce d'horlogerie décrite ci-dessus, on peut prévoir que les diodes ne sont pas alimentées en permanence pour des raisons d'économie d'énergie. Ainsi, l'affichage de motifs lumineux présentant respectivement la forme de l'aiguille des heures et de l'aiguille des minutes peut être commandé par les circuits électroniques de la montre en réponse à l'activation d'un organe de commande, par exemple. La pièce d'horlogerie présente alors une apparence originale et discrète tout en offrant une excellente lisibilité lorsque les diodes sont alimentées pour mettre en oeuvre l'affichage de l'heure.

La description qui précède correspond à des modes de réalisation préférés de l'invention et ne saurait en aucun cas être considérée comme limitative, en ce qui concerne plus particulièrement la structure décrite pour la montre, la nature et le nombre des organes de commande utilisés ou encore l'emplacement des diodes. De même, l'invention n'est pas limitée aux modes de fonctionnements décrits et moyens retenus pour leurs activations respectives dans la mesure où ces paramètres sont modifiables par une programmation adéquate du circuit contrôleur. L'homme du métier ne rencontrera pas de difficulté particulière pour adapter le fonctionnement de la montre selon la présente invention à ses propres besoins. En particulier, comme suggéré plus haut, on peut réaliser chacun des extracteurs optiques sous la forme d'un bossage présentant au moins une surface d'extraction de la lumière au travers de laquelle la lumière est réfractée lorsqu'elle sort du guide optique.

On peut mettre en oeuvre de nombreuses variantes sans sortir du cadre de la présente invention, tel que prévoir de ne pas agencer de cadran dans la montre, le guide optique en assurant directement la fonction et, les rouages d'entraînement des aiguilles étant adaptés pour présenter une esthétique attractive pour le porteur de la montre. Dans le même ordre d'idée, on peut prévoir que le guide optique est directement formé par la glace de la montre. Dans ce cas, la glace comprend des extracteurs optiques ménagés dans sa face interne, une ou plusieurs sources lumineuses étant agencées dans la région de la lunette de manière à émettre des faisceaux lumineux en direction de la tranche de la glace.

On pourra également prévoir des caractéristiques supplémentaires sans sortir du cadre de la présente invention, comme par exemple recouvrir la face latérale du guide optique d'un revêtement réfléchissant, en dehors des surfaces d'entrée, pour limiter les pertes de lumière dues à des faisceaux lumineux parvenant éventuellement jusqu'à la face latérale et risquant de sortir du guide optique.

## Revendications

1. Dispositif électronique comportant un boîtier (41) à l'intérieur duquel est logé un dispositif optique destiné à former au moins une image figurative dans une première direction prédéfinie par rapport au boîtier, le dispositif optique comprenant, d'une part, au moins un guide optique (1, 51) présentant deux faces étendues (10, 11) et au moins une face latérale (12) et, d'autre part, au moins une source lumineuse (8, 8a, 8b, 8c) qui émet de la lumière à l'intérieur du guide optique, du type dans lequel la lumière émise par la source lumineuse coopère avec des extracteurs optiques, ledit dispositif électronique
comportant en outre au moins deux réseaux d'extracteurs optiques, un premier réseau d'extracteurs optiques (19) correspondant à une première image figurative et un second réseau d'extracteurs optiques correspondant à une seconde image figurative, chacun desdits extracteurs présentant des caractéristiques géométriques prédéfinies dont au moins une surface de réflexion (20), ou de réfraction, qui présente une normale (n) orientée de façon à faire face à la source lumineuse (8, 8a, 8b, 8c) correspondante, avec un certain angle prédéfini, de manière que l'ensemble des faisceaux lumineux émis par la source lumineuse qui sont réfléchis, respectivement réfractés, par un réseau d'extracteurs optiques (19) forme un réseau de faisceaux lumineux qui produit l'image figurative correspondante en direction d'un observateur, la source lumineuse étant disposée au voisinage de la face latérale du guide optique et émettant la lumière dans une direction prédéfinie pour qu'elle se réfléchisse sur les surfaces de réflexion (20), respectivement pour qu'elle se réfracte sur les surfaces de réfraction, du réseau d'extracteurs optiques correspondant, ledit dispositif électronique comportant un mode de fonctionnement dans lequel les deux réseaux d'extracteurs optiques sont illuminés séquentiellement et non simultanément, **caractérisé en ce que** les deux réseaux d'extracteurs optiques sont agencés dans une desdites faces étendues du guide optique.

2. Dispositif électronique selon la revendication précédente, **caractérisé en ce que** la source lumineuse (8, 8a, 8b, 8c) est disposée en regard de la face latérale (12) dans une direction prédéfinie pour émettre de la lumière à l'intérieur du guide optique (1) et coopérer avec les surfaces de réflexion (20), ou de réfraction, pour former l'image figurative correspondante.

3. Dispositif électronique selon la revendication 1, **caractérisé en ce que** la source lumineuse (8, 8a, 8b, 8c) est orientée dans une direction orthogonale à l'une des faces étendues (10,11).

4. Dispositif électronique selon l'une quelconque des revendications précédentes, **caractérisé en ce qu'**il comporte une première source lumineuse (8) émettant la lumière dans une direction prédéfinie pour qu'elle se réfléchisse sur les surfaces de réflexion (20), respectivement pour qu'elle se réfracte sur les surfaces de réfraction, du premier réseau d'extracteurs optiques (19), et une seconde source lumineuse (8) émettant la lumière dans une direction prédéfinie pour qu'elle se réfléchisse sur les surfaces de réflexion (20), respectivement pour qu'elle se réfracte sur les surfaces de réfraction, du second réseau d'extracteurs optiques (19), et **en ce que** les sources lumineuses (8) sont alimentées de manière séquentielle.

5. Dispositif électronique selon l'une quelconque des revendications 1 à 3, **caractérisé en ce qu'**il comporte au moins une première et une seconde sources lumineuses (8, 8a, 8b, 8c) agencées pour émettre de la lumière à l'intérieur du guide optique (51) suivant des directions d'émission différentes, des moyens supplémentaires (52, 54, 55) étant prévus pour entraîner le guide optique (51) en rotation de manière que les extracteurs optiques coopèrent alternativement avec la première et la seconde sources lumineuses.

6. Dispositif électronique selon la revendication 4 ou 5, **caractérisé en ce que** les couleurs respectives desdites première et seconde sources lumineuses appartiennent à des gammes différentes.

7. Dispositif électronique selon l'une quelconque des revendications 1 à 5. **caractérisé en ce que** chaque source lumineuse (8) est susceptible d'émettre de la lumière dans plusieurs gammes de couleurs.

8. Dispositif électronique selon l'une quelconque des revendications précédentes, **caractérisé en ce que** le premier réseau d'extracteurs optiques est ménagé dans un premier guide optique et le second réseau d'extracteurs optiques est ménagé dans un second guide optique superposé au premier guide optique.

9. Dispositif électronique selon l'une quelconque des revendications 1 à 7, **caractérisé en ce que** lesdits premier et second réseaux d'extracteurs optiques sont entrelacés sur ladite face étendue du guide optique (1).

10. Dispositif électronique selon l'une quelconque des revendications précédentes, **caractérisé en ce que** le dispositif optique comporte au moins deux réseaux d'extracteurs optiques dont les caractéristiques géométriques respectives sont définies de manière que les images figuratives associées soient formées dans des directions respectives différentes.

11. Dispositif électronique selon la revendication précédente, **caractérisée en ce que** lesdites directions différentes de formation des images figuratives sont définies de manière à former un stéréogramme.

12. Dispositif électronique selon l'une quelconque des revendications précédentes, **caractérisée en ce qu'**il constitue une pièce d'horlogerie (40) dans laquelle le boîtier (41) est fermé par une glace (43), le dispositif optique étant logé à l'intérieur du boîtier de manière que les images figuratives soient visibles au travers de la glace.

13. Dispositif électronique selon la revendication précédente, **caractérisé en ce qu'**il comporte un cadran (2) au-dessus duquel est disposé le guide optique (1, 51).

14. Dispositif électronique selon la revendication 12, **caractérisé en ce que** le guide optique (1, 51) remplit également la fonction de cadran.

15. Dispositif électronique selon la revendication 12, **caractérisé en ce que** le guide optique remplit également la fonction de glace.

16. Dispositif électronique selon l'une quelconque des revendications 12 à 15, **caractérisé en ce que** le boîtier présente une lunette (42), chaque source lumineuse (8) étant disposée au moins partiellement sous la lunette.

17. Dispositif électronique selon la revendication 12, **caractérisé en ce qu'**il est prévu un mouvement horloger ainsi qu'un affichage analogique, le guide optique présentant une ouverture (7) pour laisser passer les canons des aiguilles indicatrices (3, 4), et **en ce que** le guide optique est monté solidaire de l'un desdits canons.

## Claims

1. Electronic device including a case (41) inside which there is housed an optical device for forming at least one figurative image in a first predefined direction in relation to the case, the optical device including, on the one hand, at least one optical guide (1, 51) having two large faces (10, 11) and at least one lateral face (12) and, on the other hand, at least one light source (8, 8a, 8b, 8c), which emits light inside the optical guide, of the type in which the light emitted by the light source cooperates with optical extractors, said electronic device further including at least two networks of optical extractors, a first network of optical extractors (19) corresponding to a first figurative image and a second network of optical extractors corresponding to a second figurative image, each of said extractors having predefined geometrical features including at least one reflective or refractive surface (20), which has a normal (n) oriented so as to face the corresponding light source (8, 8a, 8b, 8c), at a certain predefined angle, such that the set of light beams emitted by the light source that are reflected or refracted respectively by a network of optical extractors (19) forms a network of light beams which generates the corresponding figurative image in the direction of an observer, the light source being arranged in proximity to the lateral face of the optical guide and emitting light in a predefined direction such that it is reflected on the reflective surfaces (20), respectively such that it is refracted on the refractive surfaces of the corresponding network of optical extractors, said electronic device featuring an operating mode in which the two networks of optical extractors are illuminated sequentially and not simultaneously, **characterized in that** the two networks of optical extractors are arranged in one of said large faces of the optical guide.

2. Electronic device according to the preceding claim, **characterized in that** the light source (8, 8a, 8b, 8c) is arranged facing the lateral face (12) in a predefined direction for emitting light inside the optical guide (1) and cooperating with the reflective or refractive surfaces (20) to form the corresponding figurative image.

3. Electronic device according to claim 1, **characterized in that** the light source (8, 8a, 8b, 8c) is oriented in an orthogonal direction to one of the large faces (10, 11).

4. Electronic device according to any one of the preceding claims, **characterized in that** it includes a first light source (8) emitting light in a predefined direction such that it is reflected onto the reflective surfaces (10), respectively such that it is refracted onto the refractive surfaces, of the first network of optical extractors (19), and a second light source (8) emitting light in a predefined direction such that it is reflected onto the reflective surfaces (20), respectively so that it is refracted onto the refractive surfaces, of the second network of optical extractors (19), and **in that** the light sources (8) are powered sequentially.

5. Electronic device according to any one of claims 1 to 3, **characterized in that** it includes at least a first and a second light source (8, 8a, 8b, 8c) arranged to emit light inside the optical guide (51) along different emission directions, additional means (52, 54, 55) being provided to drive the optical guide (51) in rotation such that the optical extractors alternately cooperate with the first and second light source.

6. Electronic device according to claim 4 or 5, **characterized in that** the respective colours of said first and second light sources belong to different ranges.

7. Electronic device according to any one of claims 1 to 5, **characterized in that** each light source (8) is capable of emitting light in several colour ranges.

8. Electronic device according to any one of the preceding claims, **characterized in that** the first network of optical extractors is arranged in a first optical guide and the second network of optical extractors is arranged in a second optical guide superposed onto the first optical guide.

9. Electronic device according to any one of claims 1 to 7, **characterized in that** said first and second optical extractor networks are interlaced on said large face of the optical guide (1).

10. Electronic device according to any one of the preceding claims, **characterized in that** the optical device includes at least two networks of optical extractors whose respective geometrical features are defined such that the associated figurative images are formed in different respective directions.

11. Electronic device according to the preceding claim, **characterized in that** said different figurative image forming directions are defined so as to form a stereogram.

12. Electronic device according to any of the preceding claims, **characterized in that** it forms a timepiece (40) in which the case (41) is closed by a crystal (43), the optical device being housed inside the case such that the figurative images are visible through the crystal.

13. Electronic device according to the preceding claim, **characterized in that** it includes a dial (2) above which the optical guide (1, 51) is arranged.

14. Electronic device according to the claim 12, **characterized in that** the optical guide (1, 51) also performs the function of a dial.

15. Electronic device according to claim 12, **characterized in that** the optical guide (1, 51) also performs the function of a crystal.

16. Electronic device according to any of claims 12 to 15, **characterized in that** the case has a bezel (42), each light source (8) being arranged at least partially underneath the bezel.

17. Electronic device according to claim 12, **characterized in that** a watch movement and an analogue display are provided, the optical guide having an aperture (7) allowing the pipes of the display hands (3, 4) to pass, and **in that** the optical guide is fixedly mounted on one of said pipes.

## Patentansprüche

1. Elektronische Vorrichtung umfassend ein Gehäuse (41), in dessen Inneren eine optische Vorrichtung untergebracht ist, die dazu bestimmt ist, wenigstens eine gegenständliche Abbildung in einer ersten in Bezug auf das Gehäuse vorbestimmten Richtung zu bilden, wobei die optische Vorrichtung einerseits wenigstens einen optischen Leiter (1, 51) mit wenigstens zwei ausgedehnten Flächen (10, 11) und wenigstens einer Seitenfläche (12), und andererseits wenigstens eine Lichtquelle (8, 8a, 8b, 8c) aufweist, die Licht in das Innere des optischen Leiters aussendet, wobei das von der Lichtquelle ausgesendete Licht mit optischem Extraktionsvorrichtungen zusammenwirkt, wobei die optische Vorrichtung ferner wenigstens zwei Netze von optischen Extraktionsvorrichtungen umfasst, ein erstes Netz von optischen Extraktionsvorrichtungen (19), welches einer ersten gegenständlichen Abbildung entspricht, und ein zweites Netz von optischen Extraktionsvorrichtungen, welches einer zweiten gegenständlichen Abbildung entspricht, wobei jede der Extraktionsvorrichtungen bestimmte geometrische Merkmale besitzt, darunter wenigstens eine Reflexions- oder Brechungsfläche (20), die eine Normale (n) aufweist, die derart ausgerichtet ist, dass sie der entsprechenden Lichtquelle (8, 8a, 8b, 8c) mit einem bestimmten Winkel gegenüberliegt, und zwar derart, dass die Gesamtheit der von einer Lichtquelle ausgesendeten Lichtstrahlen, die von einem Netz von optischen Extraktionsvorrichtungen (19) reflektiert bzw. gebrochen werden, ein Netz von Lichtstrahlen bildet, welches die entsprechende gegenständliche Abbildung in Richtung eines Beobachters erzeugt, wobei die Lichtquelle in der Nachbarschaft der seitlichen Fläche des optischen Leiters angeordnet ist und Licht in eine bestimmte Richtung aussendet, damit es von den Reflexionsflächen (20) des entsprechenden Netzes von optischen Extraktionsvorrichtungen reflektiert bzw. von den Brechungsflächen gebrochen wird, wobei die elektronische Vorrichtung einen Betriebsmodus umfasst, in dem die beiden Netze von optischen Extraktionsvorrichtungen nacheinander und nicht gleichzeitig beleuchtet werden, **dadurch gekennzeichnet, dass** die beiden Netze von optischen Extraktionsvorrichtungen (19) in einer der ausgedehnten Flächen des optischen Leiters (1) angeordnet sind.

2. Elektronische Vorrichtung nach dem vorstehenden Anspruch, **dadurch gekennzeichnet, dass** die Lichtquelle (8, 8a, 8b, 8c) gegenüber der seitlichen Fläche (12) in eine bestimmte Richtung angeordnet ist, um Licht ins Innere des optischen Leiters (1) auszusenden und mit den Reflexionsflächen (20) oder Brechungsflächen zusammenzuwirken, um die entsprechende gegenständliche Abbildung zu bilden.

3. Elektronische Vorrichtung nach Anspruch 1, **dadurch gekennzeichnet, dass** die Lichtquelle (8, 8a, 8b, 8c) in eine zu einer der ausgedehnten Flächen (10, 11) senkrechte Richtung ausgerichtet ist.

4. Elektronische Vorrichtung nach einem der vorstehenden Ansprüche, **dadurch gekennzeichnet, dass** sie eine erste Lichtquelle aufweist, die Licht in eine erste bestimmte Richtung aussendet, damit es von den Reflexionsflächen (20) des ersten Netzes von optischen Extraktionsvorrichtungen (19) reflektiert bzw. von den Brechungsflächen gebrochen wird, eine zweite Lichtquelle aufweist, die Licht in eine zweite bestimmte Richtung aussendet, damit es von den Reflexionsflächen (20) des zweiten Netzes von optischen Extraktionsvorrichtungen (19) reflektiert bzw. von den Brechungsflächen gebrochen wird, und dass die Lichtquellen (8) nacheinander gespeist werden.

5. Elektronische Vorrichtung nach einem der Ansprüche 1 bis 3, **dadurch gekennzeichnet, dass** sie wenigstens eine erste und eine zweite Lichtquelle (8, 8a, 8b, 8c) umfasst, die angeordnet sind, um Licht in das Innere des optischen Leiters (51) in Richtung unterschiedlicher Aussendungsrichtungen auszusenden, wobei zusätzliche Mittel (51, 54, 55) vorgesehen sind, um den optischen Leiter (51) derart in eine Drehung zu versetzen, dass die optischen Extraktionsvorrichtungen abwechselnd mit der ersten und der zweiten Lichtquelle zusammen wirken.

6. Elektronische Vorrichtung nach einem der vorstehenden Ansprüche, **dadurch gekennzeichnet, dass** die jeweiligen Farben der ersten bzw. der zweiten Lichtquelle zu unterschiedlichen Farbskalen gehören.

7. Elektronische Vorrichtung nach einem der Ansprüche 1 bis 5, **dadurch gekennzeichnet, dass** jede Lichtquelle (8) geeignet ist, um Licht in mehreren Farbskalen auszusenden.

8. Elektronische Vorrichtung nach einem der vorstehenden Ansprüche, **dadurch gekennzeichnet, dass** das erste Netz von optischen Extraktionsvorrichtungen in einem ersten optischen Leiter untergebracht ist, und das zweite Netz von optischen Extraktionsvorrichtungen in einem zweiten, dem ersten optischen Leiter überlagerten, optischen Leiter untergebracht ist.

9. Elektronische Vorrichtung nach dem vorstehenden Anspruch, **dadurch gekennzeichnet, dass** das erste und das zweite Netz von optischen Extraktionsvorrichtungen auf der ausgedehnten Oberfläche des optischen Leiters miteinander verflochten sind.

10. Elektronische Vorrichtung nach einem der vorstehenden Ansprüche, **dadurch gekennzeichnet, dass** die optische Vorrichtung wenigstens zwei Netze von optischen Extraktionsvorrichtungen umfasst, deren jeweilige geometrische Merkmale derart definiert sind, dass die zugehörigen gegenständlichen Abbildungen in unterschiedliche Richtungen ausgebildet werden.

11. Elektronische Vorrichtung nach dem vorstehenden Anspruch, **dadurch gekennzeichnet, dass** die unterschiedlichen Richtungen zur Bildung von gegenständlichen Abbildungen derart festgelegt sind, dass sie ein Stereogramm bilden.

12. Elektronische Vorrichtung nach einem der vorstehenden Ansprüche, **dadurch gekennzeichnet, dass** sie eine Uhr (40) bildet, bei der das Gehäuse (41) von einem Glas (43) verschlossen ist, wobei die optische Vorrichtung im Inneren des Gehäuses derart untergebracht ist, dass die gegenständlichen Abbildungen durch das Glas hindurch sichtbar sind.

13. Elektronische Vorrichtung nach dem vorstehenden Anspruch, **dadurch gekennzeichnet, dass** sie ein Zifferblatt (2) aufweist, unterhalb dessen der optische Leiter (1, 51) angeordnet ist.

14. Elektronische Vorrichtung nach Anspruch 10, **dadurch gekennzeichnet, dass** der optische Leiter (1, 51) auch als Zifferblatt fungiert.

15. Elektronische Vorrichtung nach Anspruch 10, **dadurch gekennzeichnet, dass** der optische Leiter auch als Glas fungiert.

16. Elektronische Vorrichtung nach einem der Ansprüche 10 bis 13, **dadurch gekennzeichnet, dass** das Gehäuse einen Glasreif (42) aufweist, wobei jede Lichtquelle (8) wenigstens teilweise unter dem Glasreif angeordnet ist.

17. Elektronische Vorrichtung nach Anspruch 10 **dadurch gekennzeichnet, dass** wenigstens ein Uhrwerk und eine analoge Anzeige vorgesehen sind, wobei der optische Leiter eine Öffnung (7) aufweist, um die Rohre der Zeiger (3, 4) durchzulassen, und dass der optische Leiter einstückig mit einem der Rohre ausgebildet ist.
